# EUROPÄISCHE PATENTANMELDUNG

(11) **EP 1 801 818 A2**
(43) Veröffentlichungstag der Anmeldung: **27.06.2007**
(21) Anmeldenummer: 06026515.4
(22) Anmeldetag: 21.12.2006
(51) Int. Cl.: H01B 13/012

(54) **Vorrichtung zum Abbinden und Isolieren von elektrischen Leitern und/oder Bündeln von elektrischen Leitern**

(30) Priorität: 22.12.2005 DE 202005020136 U
(71) Anmelder: Gack, Josef, 96215 Lichtenfels (DE)
(72) Erfinder: Gack, Josef, 96215 Lichtenfels (DE)
(74) Vertreter: Hafner, Dieter

(57) **Zusammenfassung**

Vorrichtung (1) zum Abbinden und Isolieren von elektrischen Leitern (6) und/oder Bündeln von elektrischen Leitern (6), mit mindestens einer Vorratsrolle (2) zur Aufnahme eines Klebebandes (3), einem Trennelement (4) zum Schneiden von Klebebandabschnitten und einem Vorspannmittel zum Halten des Klebebandes (3) beim Schneidevorgang sowie einer Wickeleinheit (5) **wobei** das Trennelement (4) vor der Aufnahme einer Wickeleinheit (5) angeordnet ist, in welchem der abgeschnittene Klebebandabschnitt um den elektrischen Leiter (6) aufwickelbar ist, und das Trennelement (4) als Heißschneidevorrichtung ausgebildet ist.

## Beschreibung

Die Erfindung/Neuerung betrifft eine Vorrichtung zum Abbinden und Isolieren von elektrischen Leitern und/oder Bündeln von elektrischen Leitern, im wesentlichen bestehend aus mindestens einer Vorratsrolle zur Aufnahme eines Klebebandes, einem Trennelement zum Schneiden von Klebebandabschnitten und einem Vorspannmittel zum Halten des Klebebandes beim Schneidvorgang sowie einer Wickeleinheit.

Aus dem Stand der Technik sind Vorrichtungen zum Abbinden und Isolieren von elektrischen Leitern und/oder Bündeln von elektrischen Leitern bekannt, welche eine Vorratsrolle zur Aufnahme eines Klebebandes aufweisen und das Klebeband unter, einer durch ein Vorspannmittel hervorgerufenen, Spannung mittels eines Trennelementes geschnitten und an einem elektrischen Leiter angeordnet wird. Die aus dem Stand der Technik bekannten Vorrichtungen verwenden für den Schneidvorgang ein messerähnliches Trennelement. Dieses Trennelement muß in gewissen Zeitintervallen von den an ihm haften bleibenden Klebstoffrückständen, welche sich während des Trennvorganges vom Klebeband lösen und an der Klinge des Trennelementes anhaften, befreit werden. Ein von Kleberückständen überzogenes Trennelement kann keine exakte und in der Wiederholung gleiche Schnittkante erzeugen, mithin leidet die Genauigkeit und Qualität des Schneidergebnisses darunter. Es ist deshalb erforderlich, die Vorrichtungen aus dem Stand der Technik in regelmäßigen Abständen von den Kleberückständen zu befreien. Dieser Wartungseingriff ist sehr zeitintensiv, erfordert Handfertigkeit und birgt Verletzungsgefahren. Die Zeitintensivität resultiert daraus, daß die Vorrichtungen in der Regel ein Gehäuse, welches die Umgebung vor dem Kontakt mit den beweglichen Teilen schützt, entfernt werden muß. Während des Reinigungsvorgangs im Wartungsprozeß besteht die Gefahr, daß sich die Bedienperson an dem Trennelement Schnittverletzungen zuführt.

Der Erfindung/Neuerung liegt die Aufgabe zugrunde, eine Vorrichtung zum Abbinden und Isolieren von elektrischen Leitern und/oder Bündeln von elektrischen Leitern mit den Merkmalen des Oberbegriffs des Anspruches 1 derart weiterzubilden, daß sowohl eine hohe Qualität und Genauigkeit beim Abtrennen des Klebebandes erreicht wird, als auch der Wartungsaufwand der Vorrichtung auf ein Minimum reduziert wird.

Weiter soll es Aufgabe der Erfindung/Neuerung sein, die Verletzungsgefahr in der gesamten betrieblichen Verwendung der Vorrichtung weitestgehend zu reduzieren.

Als Kern der Erfindung/Neuerung wird es angesehen, daß das Trennelement vor der Aufnahme eines Wickelelementes angeordnet ist, in welchem der abgeschnittene Klebebandabschnitt um den elektrischen Leiter aufwickelbar ist, und das Trennelement als Heißschneidevorrichtung ausgebildet ist, Das durch die Heißschneidevorrichtung erwärmte Trennelement verhindert das Anhaften des Klebstoffes, da der Klebstoff auf der erwärmten Oberfläche des Trennelementes keinen Halt findet. Die Verhinderung des Anhaftens des Klebstoffes an dem Trennelement hat die Vergrößerung der Wartungsintervalle zur Folge, weil auf die zeitintensive Freilegung und Reinigung der Trennvorrichtung verzichtet werden kann. Da die Reinigung des Trennelementes entfällt, wird gleichzeitig eine Gefahrenquelle für das Bedienpersonal (Schnittverletzungen) beseitigt. Des weiteren kann mit einem erfindungsgemäßen, von Klebstoffrückständen frei beleibenden Trennelement über eine lange Betriebsdauer hinweg, ein konstanter und exakter Schnitt erreicht werden. Gerade in automatisierten und halbautomatisierten Produktionsvorgängen ist die Maßhaltigkeit und somit die Fertigung homogener Produkte ein wichtiges Qualitätskriterium.

Vorteilhaft ist, daß der abgeschnittene Bandabschnitt, mit seiner Klebeseite den quer vor der Aufnahme des Wickelelementes angeordneten Drahtabschnitt beaufschlagt. Durch eine derartige Anordnung ist eine sichere wie auch unproblematische Anbindung des Bandabschnittes an den elektrischen Leiter gewährleistet.

Vorteilhaft ist auch, wenn der Drahtabschnitt mit dem daran haftenden Klebebandabschnitt in das Wickelelement rechtwinklig zur Längserstreckungs-richtung des Drahtabschnittes einführbar ist. Dies ermöglicht ein unproblematisches Ineinandergreifen von dem mit dem Klebebandabschnitt versehenen elektrischen Leiter und dem Wickelelement.

Um Fehler bei der Zusammenführung von Drahtabschnitt und Wickelelement zu vermeiden, ist es vorteilhaft, wenn der Drahtabschnitt auf einem Schiebeschlitten gelagert ist. Mittels des Schiebeschlittens wird eine geführte Relativbewegung erreicht, welche das unsachgemäße Zusammenführen von Drahtabschnitt und Wickelelement verhindert.

Eine Steigerung der Qualität und der Prozeßgenauigkeit, läßt sich erreichen, wenn der Schiebeschlitten eine Ausnehmung aufweist und mit seitlichen Abschnitten das Wickelelement umgreift. Vorzugsweise weist das Wickelelement eine in der Ebene des Schiebeschlittens verlaufende Horizontalausnehmung auf. In diese Horizontalausnehmung wird der Drahtabschnitt eingeführt und bei der anschließenden Rotation des Wickelelementes der Drahtabschnitt mit dem Klebeband umwickelt. Durch dieses Ineinanderverfahren wird ein sicheres Positionieren des mit einem Klebeband versehenen Drahtabschnittes in das Wickelelement erreicht. Diese hiermit erreichte Positioniergenauigkeit ist besonders im Hinblick auf den darauf folgenden Umwicklungsprozeß von Bedeutung. Dabei ist beispielsweise eine Dimensionierung dahingehend denkbar, daß die Erstreckung der Ausnehmung am Schiebeschlitten im wesentlichen der Höhe bzw. Breite des zylinderähnlichen Wickelelementes entspricht. (5+6)
Vorteilhaft ist es auch, wenn das Vorspannmittel als rechtwinklig zur Richtung des in dem Schiebeschlitten eingelegten Drahtes bewegbarer Greifer ausgebildet ist. Um den Abtrennprozeß zu begünstigen, wird das Klebeband mittels des Vorspannmittels, das beispielsweise in Form eines Greifers ausgebildet ist, gespannt und unter Spannung stehend mit dem Trennelement geschnitten. Die Schnittlinie verläuft vorzugsweise im wesentlichen quer zu der Längskante des Klebebandes. Die Wirkung des Greifers läßt sich durch das Vorsehen einer rauhen Oberfläche an den mit dem Klebeband in Eingriff stehenden Angriffsenden des Greifers verbessern. Durch eine derartige Gestaltung der Angriffsenden wird die Verbindung zwischen Greifer und Klebeband verstärkt und es können höhere Spannungen erzeugt und die Prozeßgeschwindigkeit erhöht werden.

Vorteilhaft ist auch, wenn der Schiebeschlitten eine Aufnahmeausnehmung zur Aufnahme eines elektrischen Leiters aufweist, die rechtwinklig zur Bewegungsrichtung des Schiebeschlittens verläuft. Eine derartige Aufnahmeausnehmung gewährleistet eine sichere und genaue Positionierung des elektrischen Leiters auf dem Schiebeschlitten.

Eine robustere Ummantelung zum Abbinden und Isolieren von elektrischen Leitern und/oder Bündeln von elektrischen Leitern, läßt sich durch die Verwendung eines Textilklebebandes erreichen.

Der Bedienkomfort der Vorrichtung kann durch ein Mittel zur Klebebandendkontrolle erhöht werden. Das Mittel gibt bei zur Neige gehenden Klebebandvorrat ein akustisches oder optisches Signal aus und/oder hemmt bei aufgebrauchtem Klebebandvorrat den Verarbeitungsprozeß der Vorrichtung. Mit der Signalausgabe soll der Bedienperson signalisiert werden, daß in naher Zukunft der Klebebandvorrat aufgefüllt, folglich eine Vorratsrolle ausgetauscht werden muß. Dies wird wiederum dadurch begünstigt, daß die Vorratsrolle lösbar an einem Aufnahmeelement befestigt ist.

Vorteilhaft ist es auch, die Gesamtvorrichtung in einem Gehäuse anzuordnen. Auf diese Weise wird die Verletzungsgefahr für das Bedienpersonal reduziert, da die beweglichen Teile mittels des Gehäuses vor dem Bedienpersonal abgeschirmt werden.

Die Vorrichtung erlaubt es den elektrischen Leiter mit einer oder mehr Umwicklungen zu versehen.

Die Erfindung wird anhand eines Ausführungsbeispieles in der Zeichnungsfigur näher erläutert. Diese zeigt:
- Fig. 1: Eine Vorrichtung zum Abbinden und Isolieren von elektrischen Leitern und/oder Bündeln von elektrischen Leitern.

Die in der Zeichnungsfigur dargestellte Vorrichtung 1 ist in der Schiebeschlitten 9 ausgefahrenen Position dargestellt. Der elektrische Leiter 6 wird in die Aufnahmeausnehmung 12 des Schiebeschlittens 9, welche vorzugsweise im wesentlichen rechtwinklig zur Bewegungsrichtung des Schiebeschlittens 9 verläuft, aufgelegt und in Richtung des Wickelelementes 5 in dieses eingeführt. Die Einführung des elektrischen Leiters 6 in das Wickelelement 5 erfolgt über die Aufnahme 7 des Wickelelementes 5, welche als Horizontalausnehmung 7' ausgelegt ist und führt bis zur Mittelachse des zylindrischen Wickelelementes 5. In der Zeichnung ist der elektrische Leiter 6 in seinen beiden maximalen Verfahrpositionen dargestellt, In einer ersten Position A befindet sich der elektrische Leiter 6 in der Schiebeschlitten ausgefahrenen Position A und mit dem Bezugszeichen B ist der elektrische Leiter 6 in der in das Wickelelement 5 eingefahrenen Position B dargestellt.

Der Schiebeschlitten 9 verfügt über eine Ausnehmung 11, welche im wesentlichen begrenzt durch ihre seitlichen Abschnitte 10 das Wickelelement 5 aufnehmen kann. Während des Verfahrens des elektrischen Leiters 6 von der ersten (A) in die zweite (B) Position, wird parallel ein Klebebandabschnitt geschnitten und an den elektrischen Leiter 6 angeordnet. Bei der Schaffung des Klebebandabschnittes wird das Klebeband 3 mittels eines Greifers (nicht dargestellt) gespannt und mit einem beheizbaren Trennelement 4, welches vor der Aufnahme 7 einer Wickeleinheit 5 angeordnet ist, geschnitten.

Die durch das Trennelement 4 verursachte Schnittlinie am Klebeband 3 verläuft im wesentlichen quer zu der Längskante des Klebebandes 2.

Die Klebeseite des Klebebandabschnittes ist zum elektrischen Leiter 6 hin gerichtet und beaufschlagt diesen beim Verfahren des elektrischen Leiters 6 in die zweite Position B.

Nachdem der mit einem Klebebandabschnitt versehene elektrische Leiter 6 die zweite Position B erreicht hat wird der Klebebandabschnitt mittels des Wickelelementes 5 um den elektrischen Leiter 6 gewickelt. Nach Beendigung des Wickelvorganges wird der Schiebeschlitten 9 wieder in die Ausgangsposition A verfahren und entnommen. Vorzugsweise wird ein Textilklebeband als Klebeband 3 verwendet und der elektrische Leiter 6 mindestens einmal mit dem Klebeband umwickelt.

Wenn der Klebebandvorrat zu Neige geht, wird dies frühzeitig über ein Klebebandendkontrollelement kenntlich gemacht. Der Klebebandvorrat kann durch Austausch der Vorratsrolle 2 aufgefüllt werden. Die Vorratsrolle 2 ist erfindungsgemäß an einem Aufnahmeelement 13 lösbar befestigt.

## Patentansprüche

1. Vorrichtung (1) zum Abbinden und Isolieren von elektrischen Leitern (6) und/oder Bündeln von elektrischen Leitern (6), mit
- mindestens einer Vorratsrolle (2) zur Aufnahme eines Klebebandes (3),
- einem Trennelement (4) zum Schneiden von KJebebandabschnitten und
- einem Vorspannmittel zum Halten des Klebebandes (3) beim Schneidevorgang sowie
- einer Wickeleinheit (5)
**dadurch gehennzeichnet, daß**
- das Trennelement (4) vor der Aufnahme einer Wickeleinheit (5) angeordnet ist, in welchem der abgeschnittene Klebebandabschnitt um den elektrischen Leiter (6) aufwickelbar ist, und
- das Trennelement (4) als Heißschneidevorrichtung ausgebildet ist.

2. Vorrichtung nach Anspruch 1,
**dadurch gekennzeichnet, daß**
der abgeschnittene Bandabschnitt mit seiner Klebeseite den quer vor der Aufnahme (7) der Wickeleinheit (5) angeordneten Drahtabschnitt (6) des elektrischen Leiters (6) beaufschlagt.

3. Vorrichtung nach Anspruch 1 oder 2,
**dadurch gekennzeichnet, daß**
der Drahtabschnitt (6) mit dem daran haftenden Klebebandabschnitt in die Wickeleinheit (5) rechtwinklig zur Längserstreckungsrichtung des Drahtabschnittes (6) einführbar ist.

4. Vorrichtung nach einem der vorhergehenden Ansprüche,
**dadurch gekennzeichnet, daß**
der Drahtabschnitt (6) auf einem Schiebeschlitten (9) gelagert ist.

5. Vorrichtung nach einem der vorhergehenden Ansprüche,
**dadurch gekennzeichnet, daß**
der Schiebeschlitten (9) eine Ausnehmung (11) aufweist und mit seitlichen Abschnitten (10) die Wickeleinheit (5) umgreift.

6. Vorrichtung nach einem der vorhergehenden Ansprüche,
**dadurch gekennzeichnet, daß**
die Wickeleinheit (5) eine in der Ebene des Schiebeschlittens (9) verlaufende Horizontalausnehmung (7') aufweist.

7. Vorrichtung nach einem der vorhergehenden Ansprüche,
**dadurch gekennzeichnet, daß**
das Vorspannmittel als rechtwinklig zur Richtung des in dem Schiebeschlitten (9) eingelegten elektrischen Leiters (6) bewegbarer Greifer ausgebildet ist.

8. Vorrichtung nach einem der vorhergehenden Ansprüche,
**dadurch gekennzeieichnet, daß**
die durch das Trennelement (4) verursachte Schnittlinie am Klebeband (3) im wesentlichen quer zu der Längskante des Klebebandes (3) verläuft.

9. Vorrichtung nach einem der vorhergehenden Ansprüche,
**dadurch gekennzeichnet, dass**
der Schiebeschlitten (9) eine Aufnahmeausnehmung (12) zur Aufnahme eines elektrischen Leiters (6) aufweist, die rechtwinklig zur Bewegungsrichtung des Schiebeschlittens (9) verläuft.

10. Vorrichtung nach einem der vorhergehenden Ansprüche,
**dadurch gekennzeichnet, dass**
das Klebeband (3) Textilfasern umfasst.

11. Vorrichtung nach einem der vorhergehenden Ansprüche,
**dadurch gekennzeichnet, daß**
der Greifer, an den mit dem Klebeband (3) in Eingriff stehenden Angriffsenden, eine rauhe Oberfläche aufweist.

12. Vorrichtung nach einem der vorhergehenden Ansprüche,
**dadurch gekennzeichnet, daß**
ein Klebebandendkontrollelement vorgesehen ist.

13. Vorrichtung nach einem der vorhergehenden Ansprüche,
**dadurch gekennzeichnet, dass**
die Vorratsrolle (2) lösbar an einem Aufnahmeelement (13) befestigt ist.

14. Vorrichtung nach einem der vorhergehenden Ansprüche,
**dadurch gekennzeichnet, daß**
die Gesamtvorrichtung in einem Gehäuse angeordnet ist.

15. Vorrichtung nach einem der vorhergehenden Ansprüche,
**dadurch gekennzeichnet, daß**
der elektrische Leiter (6) nach dem Wicklungsprozess mindestens eine Umwicklungsschicht des Klebebandes (3) aufweist.
